# EUROPÄISCHE PATENTSCHRIFT

(11) **EP 2 940 379 B1**
(45) Veröffentlichungstag und Bekanntmachung des Hinweises auf die Patenterteilung: **29.03.2017**
(21) Anmeldenummer: 15164790.6
(22) Anmeldetag: 23.04.2015
(51) Int. Cl.: F21V 31/00, F21V 23/02, F21V 23/00, F21V 15/01, F21S 8/04, F21V 27/00, F21Y 115/10

(54) **LEUCHTE**
LUMINAIRE
ÉCLAIRAGE

(30) Priorität: 29.04.2014 DE 202014102003 U
(43) Veröffentlichungstag der Anmeldung: 04.11.2015
(73) Patentinhaber: Zumtobel Lighting GmbH, 6850 Dornbirn (AT)
(72) Erfinder: Machate, Andreas, 88239 Wangen im Allgäu (DE)
(74) Vertreter: Kiwit, Benedikt

(56) Entgegenhaltungen:
- CH-A- 316 499
- US-A1- 2010 124 051
- US-A1- 2012 229 025
- US-B2- 8 641 245

## Beschreibung

Die Erfindung betrifft eine Leuchte insbesondere mit LEDs als Leuchtmittel.

Derartige Leuchten an sich sind bekannt. Sie bestehen im Wesentlichen aus einem Betriebsgerät und Leuchtmitteln, die mittels dieses Betriebsgeräts angesteuert und damit betrieben werden. Diese Leuchten sind in der Regel als Einheit verbaut.

Die Gehäuse solcher Leuchten sind im Wesentlichen zweiteilig ausgebildet und bestehen in der Regel aus zwei Gehäusehälften. In den Gehäusehälften sind das Betriebsgerät und die Leuchtmittel gemeinsam untergebracht. D. h. die Gehäusehälften bilden im Inneren einen einzigen Aufnahmeraum für alle Komponenten der Leuchte.

Dies hat den Nachteil, dass im Falle eines Defekts beispielsweise des Betriebsgeräts alle Komponenten der Leuchte aus dem Aufnahmeraum entnommen werden müssen und erst dann ausgetauscht werden können. Dieses Problem stellt sich insbesondere bei sogenannten Notleuchten, wie bei beleuchteten Notausgangsschildern, die im Falle eines Stromausfalls batteriebetrieben weiterleuchten. Die dafür üblicherweise genutzten Akkus müssen von Zeit zu Zeit ausgetauscht werden, da sie nur eine begrenzte Lebensdauer haben. Daher ist es für Monteure mühselig, nur zum Austausch der Akkus ständig die ganze Lampe auseinander nehmen zu müssen.

Ein anderer Nachteil besteht darin, dass aufgrund des einzigen Aufnahmeraums die Leuchten relativ hochbauend sind. Aufputz montiert bedeutet dies, dass die Lampen ästhetisch ungünstig sehr weit von der Wand bzw. Decke eines Raums hervorstehen. Als Lösung bietet sich lediglich die Unterputzmontage an, die allerdings auch nur insofern funktioniert, als dass die Gehäusehälften in der Regel über optisch ungünstige Klammern aneinander befestigt sind. Wegen der Klammern muss das Gehäuse weiterhin soweit aus der Wand oder der Decke hervorstehen, dass die Klammern zugänglich sind. Es stehen somit eine Gehäusehälfte und ein Teil der anderen Gehäusehälfte hervor. Anderenfalls wären die Leuchtenkomponenten im Inneren nicht mehr zugänglich.

Eine gattungsgemäße Leuchte ist aus der US2012/0229025A1 bekannt.

Aufgabe der Erfindung ist es daher, den Nachteilen zu begegnen und insbesondere eine Leuchte bereitzustellen, bei der die Montage erleichtert und ein Zugang zu deren inneren Bestandteilen vereinfacht ist.

Diese Aufgabe wird durch den Gegenstand der unabhängigen Ansprüche gelöst. Vorteilhafte Weiterbildungen sind in den Unteransprüchen angegeben.

Erfindungsgemäß ist eine Leuchte vorgesehen, die einen Leuchtabschnitt und einen Betriebsabschnitt aufweist. Der Leuchtabschnitt ist mit zumindest einem Leuchtmittel und einem dieses einfassenden Leuchtengehäuse versehen. D. h. das Leuchtengehäuse haust das bzw. die Leuchtmittel ein. Der Betriebsabschnitt wiederum ist mit einem Betriebsgerät und einem dieses einfassenden Betriebsgehäuse versehen, das also nunmehr das Betriebsgerät einhaust. Das Leuchtengehäuse und das Betriebsgehäuse sind dabei so zueinander angeordnet, dass beide Gehäuse den Leuchtabschnitt und das Betriebsgerät nach außen in Bezug auf die Leuchte zumindest feuchtigkeitsdicht umschließen. D. h. die Leuchtmittel und das Betriebsgerät der Leuchte sind örtlich voneinander getrennt angeordnet und somit verschieden zugänglich anordbar. Insbesondere kann das Leuchtengehäuse hinsichtlich seiner Abmessungen auf die Leuchtmittel hin optimiert werden, wohingegen das Betriebsgehäuse auf das Betriebsgerät hin optimiert werden kann.

Vorzugsweise besteht zwischen beiden Gehäusen zumindest ein offener Durchgang, durch den hindurch das Betriebsgerät mit dem Leuchtabschnitt elektrisch gekoppelt ist. Die beiden Abschnitte bilden mithin jeweils ein Modul als bauliche Einheit. Dies ermöglicht den getrennten Austausch etwaig defekter Teile unabhängig vom jeweils anderen Abschnitt. Die Kopplung stellt die Energieversorgung des Leuchtabschnitts sicher. Dieser offene Durchgang kann aber auch entfallen, wenn eine drahtlose Energieübertragung realisiert werden soll.

Der Durchgang ist vorzugsweise gebildet, indem beide Gehäuse der Leuchte an ihren einander zugewandten Seiten in einem Überlappungsbereich zumindest teilweise offen ausgebildet sind. Im einfachsten Fall ist der Durchgang mittels eines im Querschnitt kreisrunden (Bohr-)Lochs ausbildbar, durch das ein Energieversorgungskabel hindurchgeführt ist.

Vorzugsweise sind beide Gehäuse einstückig miteinander ausgebildet. D. h. es gibt nicht die Probleme der Klammerung, wie vorstehend beschrieben, und trotzdem sind das Betriebsgerät und ggf. die Leuchtmittel von verschiedenen Stellen der Leuchte her zugänglich bzw. die sie einfassenden Gehäuse entsprechend gestaltbar, da Betriebsgerät und Leuchtmittel örtlich getrennt voneinander angeordnet sind.

Alternativ sind beide Gehäuse mittels zweier separater Teile ausgebildet, die aneinander befestigt sind. Die Befestigung kann aufgrund der möglichen unterschiedlichen Abmessungen der beiden Gehäuse beispielsweise mittels verdeckt angeordneter Schrauben oder mittels Klebens erfolgen.

Vorzugsweise ist zwischen beiden Gehäusen eine Dichtung angeordnet, die an einander zugewandten Seiten beider Gehäuse an diesen zumindest flüssigkeitsabdichtend anliegt. Obwohl das Gehäuse zweiteilig ausgebildet ist, ist dadurch der Einsatz der Leuchte in Feuchträumen wie Badezimmern, also als Feuchtraumleuchte, ermöglicht.

Das Betriebsgehäuse kann an einer dem Leuchtengehäuse nicht zugewandten ersten Seite eine erste Durchgangsöffnung aufweisen, die mittels eines lösbar angebrachten Deckels verschlossen ist. Dies ermöglicht den Zugang zum Betriebsgerät, um es warten oder austauschen zu können, oder um sonstige Arbeiten daran zu unternehmen.

Vorzugsweise ist die Leuchte im Bereich des Deckels nach außen in Bezug auf die Leuchte zumindest flüssigkeitsabgedichtet. D. h. der Einsatz als Feuchtraumleuchte ist auch in diesem Fall möglich.

Die Abdichtung zwischen Deckel und Betriebsgehäuse entsteht vorzugsweise, indem der Deckel im Kontaktbereich mit dem Betriebsgehäuse aus einem zumindest flüssigkeitsabdichtenden Material gebildet ist. D. h. der Deckel selbst bildet die Dichtung. Dies hat den Vorteil, dass keine weiteren Dichtungsteile erforderlich sind. Eine Möglichkeit ist die Ausbildung des Deckels als Schraubdeckel mit einer aus Gummi oder dergleichen gebildeten Außenkontaktfläche. Mit dieser wird der Deckel beispielsweise in ein in der Durchgangsöffnung ausgebildetes Innengewinde vorzugsweise "schneidend" eingeschraubt, sodass die Dichtwirkung entsteht. Es ist jedoch auch jede andere Art der kraft- und/und formschlüssigen Abdichtung denkbar.

Alternativ oder zusätzlich ist zwischen dem Deckel und dem Betriebsgehäuse eine extra Dichtung angeordnet, sodass das Betriebsgehäuse im Kontaktbereich mit dem Deckel nach außen zumindest flüssigkeitsabgedichtet ist. Dies ermöglicht, Betriebsgehäuse und Deckel aus nicht gegeneinander (sicher) abdichtenden Materialien wie Metall herstellen zu können. Zudem sind keine besonderen Dichtungsstrukturen am Betriebsgehäuse und Deckel erforderlich, was deren Aufbau vereinfacht und die Einsatzbreite erhöht. Die Dichtung kann einfach plan auf einander zugewandten Flächen des Deckels und des Betriebsgehäuses aufliegen. Die Dichtung liegt also an einer ersten, einem der beiden Gehäuse zugewandten Seite vorzugsweise an diesem einen Gehäuse zumindest flüssigkeitsabdichtend an. Alternativ kann die Dichtung an dieser Seite auch mit diesem einen Gehäuse flüssigkeitsdicht verklebt sein. Das Gleiche geschieht mit der zweiten, dem anderen der zwei Gehäuse zugewandten Seite der Dichtung. Die Dichtung liegt also an einer dementsprechend zweiten, dem anderen der beiden Gehäuse zugewandten Seite an diesem anderen Gehäuse zumindest flüssigkeitsabdichtend an oder ist mit diesem flüssigkeitsdicht verklebt. Diese Ausführung ermöglicht den Einsatz einer flexiblen Dichtung mit dennoch sicherer Flüssigkeitsabdichtung. Der Vorteil besteht darin, dass sich beide Gehäuse aufgrund der flexibel ausbildbaren Dichtung relativ zueinander bewegen können. Dadurch können die Gehäuse beispielsweise aus unterschiedlichen Materialien gebildet sein, das Betriebsgehäuse exemplarisch aus Metall zur Erdung der Leuchte und das Leuchtengehäuse aus transparentem Kunststoff der Optik wegen. Bei Temperaturschwankungen haben beide Gehäuse zueinander unterschiedliche thermische Ausdehnungscharakteristika, die durch die Dichtung ausgeglichen werden können. Anstatt eine Dichtung vorzusehen, können beide Gehäuse selbstverständlich direkt miteinander flüssigkeitsabdichtend verklebt sein.

Das Betriebsgerät ist so ausgebildet, dass es durch die erste Durchgangsöffnung hindurch von außen in Bezug auf die Leuchte eingesetzt und ggf. auch wieder heraus genommen werden kann. Dies vereinfacht die Arbeiten am Betriebsgehäuse im Besonderen. Das Betriebsgerät kann als Ganzes entnommen werden, die Arbeiten daran können ausgeführt werden, und schließlich wird dasselbe oder ein anderes Betriebsgerät wieder eingesetzt.
Ist das Betriebsgerät als Modul ausgebildet, vereinfachen sich die Arbeiten noch weiter. Die Modularität ermöglicht die Ausbildung eines gewissermaßen Standard-Betriebsgeräts, das als Einheit hergestellt und dann nur noch in die Leuchte eingesetzt und ggf. elektrisch gekoppelt werden muss. Ist es defekt, kann es als Ganzes ausgetauscht werden, was die Montagezeit und -kosten gering halten hilft.

Vorzugsweise umfasst das Betriebsgerät eine Halterung, an der elektrische Funktionselemente des Betriebsgeräts angebracht sind. D. h. bis auf etwaige vorhandene elektrische Leitungen können alle anderen (Funktions-)Elemente fest verbaut und damit positioniert sein. Etwaige elektrische Kopplungen dazwischen können daher so verlegt bzw. in der Länge bemessen werden, dass sie beim Einsetzen des Betriebsgerätemoduls nirgends scheuern oder auch von der Halterung nach außen vor mechanischen Einflüssen geschützt sind. Letzteres ist insbesondere möglich, wenn die Halterung käfigartig ausgebildet ist. Die elektrischen Leitungen können selbstverständlich ebenfalls an der Halterung fixiert sein. Eine andere Form der elektrischen Kopplungen können Stecker-Buchsen-Verbindungen zwischen zwei unmittelbar benachbarten Funktionselementen sein. Nicht zuletzt kann eine elektrische Kopplung mittels Leiterplattenelementen gebildet sein, die zwischen zwei unmittelbar benachbarten Funktionselementen diese miteinander elektrisch koppelnd angeordnet sind.

Das Betriebsgehäuse weist an einer dem Leuchtengehäuse nicht zugewandten, zweiten Seite eine zweite Durchgangsöffnung auf, durch die hindurch das Betriebsgerät mit zumindest einer externen Energieversorgungsleitung elektrisch koppelbar gestaltet ist. Erfindungsgemäß ist diese zweite Seite eine andere Seite als die erste Seite des Betriebsgehäuses, nämlich die dazu gegenüberliegende Seite. Dadurch muss die elektrische Kopplung der Leuchte nicht entfernt werden. Ist das Betriebsgerät mittels Stecker-Buchsen-Verbindung mit der Energieversorgungsleitung elektrisch gekoppelt, muss es nur aus dem Betriebsgehäuse heraus genommen werden. Dabei wird die elektrische Kopplung mit der Energieversorgungsleitung automatisch getrennt.

In diese zweite Durchgangsöffnung ist vorzugsweise ein Anschlusselement insbesondere lösbar eingesetzt. Das Anschlusselement ist mit dem Betriebsgerät elektrisch gekoppelt und an einer dem Betriebsgerät abgewandten Seite gestaltet, mit der zumindest einen Energieversorgungsleitung elektrisch gekoppelt zu werden. D. h. die externe Energieversorgung kann entfernt werden. Ist das Anschlusselement an einer zum vorgenannten Deckel gegenüberliegenden Seite ausgebildet, können Betriebsgerät und Anschlusselement alternativ oder zusätzlich gestaltet sein, beim Zusammenschieben miteinander zumindest elektrisch, vorteilhafterweise aber auch mechanisch, gekoppelt zu werden. Dies erleichtert die (De-)Montage des Betriebsgeräts enorm, da der Monteur nicht mehr auf die elektrische Kopplung achten muss.

Das Betriebsgehäuse ist im Bereich des Anschlusselements nach außen zumindest flüssigkeitsabgedichtet, was dem Einsatz als Feuchtraumleuchte zugutekommt.

Die Abdichtung kann wie beim vorgenannten Deckel erfolgen. Die Abdichtung zwischen Betriebsgehäuse und Anschlusselement entsteht also vorzugsweise, indem das Anschlusselement im Kontaktbereich mit dem Betriebsgehäuse aus einem zumindest flüssigkeitsabdichtenden Material gebildet ist und/oder zwischen dem Anschlusselement und dem Betriebsgehäuse eine Dichtung angeordnet ist, sodass das Betriebsgehäuse im Kontaktbereich mit dem Anschlusselement nach außen in Bezug auf die Leuchte zumindest flüssigkeitsabgedichtet ist. Es entstehen mithin die gleichen Vorteile wie vorstehend beim Deckel.

Die vorgenannte erste Seite und zweite Seite sind an zwei verschiedenen, einander gegenüberliegenden Wandabschnitten des Betriebsgehäuses ausgebildet. Gegenüberliegende Wandabschnitte haben den Vorteil, das Betriebsgehäuse mit Betriebsgeräte anderer Leuchten oder Geräte hintereinander schalten zu können, sodass eine Art Geräteoder Leuchtenkette entsteht. Dies ist insbesondere in großen Räumen wie Sälen von Vorteil, da im Extremfall nur ein einziges externes Energieversorgungskabel notwendig ist.

Weitere Merkmale und Vorteile der Erfindung ergeben sich aus der nachfolgenden Beschreibung bevorzugter Ausführungsformen. Es zeigen:
- Figur 1: eine Leuchte gemäß einer Ausführungsform der Erfindung,
- Figur 2: eine Explosionsansicht der Leuchte von Figur 1 von Seiten des Leuchtengehäuses,
- Figur 3: eine Explosionsansicht der Leuchte von Figur 1 von Seiten des Betriebsgehäuses,
- Figur 4: eine Schnittansicht der Leuchte von Figur 1 entlang einer Linie A - A in Figur 1,
- Figur 5: eine Schnittansicht gemäß Figur 4 einer abgewandelten Leuchte und
- Figur 6: einen Ausschnitt von Figur 5 vergrößert im Detail.

Figur 1 zeigt eine Leuchte 1 gemäß einer Ausführungsform der Erfindung. Die Leuchte 1 besteht im Wesentlichen aus zwei Gehäuseteilen 20, 30 eines Leuchtengehäuses und einem Betriebsgehäuse 50.

Das Betriebsgehäuse 50 weist an einer hinteren Stirnseite ein Anschlusselement 2 zum elektrischen Koppeln mit einer nicht dargestellten externen Energieversorgungsleitung auf. An der gegenüberliegenden Stirnseite ist das Betriebsgehäuse 50 vorzugsweise mittels eines Deckels 51 weiterhin vorzugsweise feuchtigkeitsdicht abgeschlossen.

Der Deckel 51 ist mittels exemplarisch vier Schrauben 52 an dem Betriebsgehäuse 50 befestigt, von denen eine mit Bezugszeichen versehen ist. Mittig weist der Deckel 51 hier ein Anschlusselement 54 auf, das exemplarisch mittels eines Schraubteils 53 am Deckel 51 befestigt ist. Das Anschlusselement 54 ist hier als Steckverbinder ausgebildet und kann dementsprechend mit einem korrespondierenden Buchsenverbinder einer externen Energieversorgungsleitung zumindest elektrisch, vorteilhafterweise aber auch mechanisch gekoppelt werden.

Der Schraubabschnitt 53 ist an seiner dem Deckel 51 zugewandten Seite beispielhaft mit einem Außengewinde versehen, mittels dessen er in ein korrespondierendes Innengewinde im Deckel 51 vorzugsweise abdichtend eingeschraubt ist. Das Anschlusselement 54 ist im Schraubabschnitt 53 vorzugsweise verpresst oder anderweitig unlösbar oder lösbar an diesem angebracht. Die Teile 51, 53, 54 können auch teilweise oder insgesamt einstückig miteinander ausgebildet sein.

Mittig in Bezug auf das Betriebsgehäuse 50 ist eine Klammer 60 angeordnet, die wiederum mittig eine Durchgangsöffnung 61 aufweist, durch die ein nicht dargestelltes Befestigungselement beispielsweise in Form einer Schraube hindurch in ein Trageelement wie eine Wand oder Decke eines Raums geschraubt ist. Die Klammer 60 weist rechts und links freistehende Vorsprünge 62 auf, die das Betriebsgehäuse 50 einklemmen. Die Vorsprünge 62 bilden Spannabschnitte 62 der Klammer 60 in Bezug auf das Betriebsgehäuse 50.

Figur 2 zeigt die Leuchte 1 von Figur 1 in einer Explosionsansicht von der Seite des Gehäuseteils 30, also von einer zu Figur 1 entgegengesetzten Seite.

Wie zu erkennen, ist das Betriebsgehäuse 50 an dem Gehäuseteil 20 befestigt bzw. einstückig mit diesem ausgebildet. Das Gehäuseteil 30 ist von einer dem Betriebsgehäuse 50 abgewandten Seite des Gehäuseteils 20 auf dieses aufgesetzt. Vorzugsweise befindet sich zwischen beiden Gehäuseteilen 20, 30 eine beispielhaft umlaufend ausgebildete Dichtung 7. Diese sorgt dafür, dass ein durch die Gehäuseteile 20, 30 und die Dichtung 7 umschlossener Innenraum 5 nach außen hin vorzugsweise feuchtigkeitsdicht abgedichtet ist. In dem Innenraum 5 befinden sich beispielhaft vier Leiterplatten 4, von denen nur eine mit Bezugszeichen versehen ist. D. h. die Gehäuseteile 20, 30 bilden ein Leuchtengehäuse.

Um die Gehäuseteile 20, 30 bzw. den Innenraum 5 nach außen hin abzudichten, sind hier exemplarisch Klammern 40 vorgesehen, die mit Vorsprüngen 41 die Anordnung, gebildet aus den Gehäuseteilen 20, 30, der Dichtung 7 und den im Innenraum 5 angeordneten Teilen wie den Leiterplatten 4, umgreifen und damit beide Gehäuseteile 20, 30 aneinander fixieren. Die Klammern 40 weisen dafür einen im Wesentlichen U-förmigen Querschnitt auf, so dass eine jeweilige Ausnehmung 42 entsteht, die in Richtung Gehäuseteile 20, 30 offen ist. Es ist jedoch jede andere Befestigungsmöglichkeit für die Gehäuseteile 20, 30 aneinander (möglicherweise auch nur an der Dichtung 7) beispielsweise mittels Schraubens möglich.

Auf den Leiterplatten 4 sind später näher erläuterte, hier nicht sichtbare Leuchtmittel 6 angeordnet, die ihr Licht in Richtung Gehäuseteil 20 abstrahlen. Daher ist das Gehäuseteil 20 zumindest im Durchleuchtungsbereich hinsichtlich des von den Leuchtmitteln 6 abgestrahlten Lichts, vorzugsweise jedoch komplett aus einem transparenten, d. h. für das Licht der Leuchtmittel 6 durchlässigen, Material gebildet.

Um dieses Material vor Beschädigungen zu schützen, weist das Gehäuseteil 20 in Kontaktbereichen mit den Klammern 40 besondere Bereiche als Klemmabschnitte 21 auf, von denen der Übersichtlichkeit nur einer mit Bezugszeichen versehen ist. Auch das Gehäuseteil 30 weist vorteilhafterweise entsprechende Klemmabschnitte 31 auf, von denen ebenfalls nur einer mit Bezugszeichen versehen ist. Jede Klammer 40 umgreift somit ein Paar zueinander gehörender Klemmabschnitte 21, 31.

Weiter vorzugsweise bestehen jeweilige Paare von Klemmabschnitten 21, 31 mit zugehöriger Klammer zumindest teilweise oder insgesamt aus elektrisch leitfähigem Material wie Metall. Dies ermöglicht beispielsweise, die Gehäuseteile 20, 30 zu erden, indem eine Erdungsleitung aus dem Innenraum 5 von innen mit zumindest einem Klemmabschnitt 21 gekoppelt ist. Beim Aufsetzen des Gehäuseteils 20 auf bzw. in das Gehäuseteil 30 gelangen miteinander korrespondierende Klemmabschnitte 20, 30 spätestens über die daran angebrachte Klammer 40 miteinander elektrisch in Kontakt. Die dem Betriebsgehäuse 50 zugewandte Seite des Gehäuseteils 30 kann metallisch beschichtet sein und so eine Kopplung mit dem Betriebsgehäuse 50 ermöglichen. Dieses ist vorteilhafterweise über das Anschlusselement 2 und/oder das Anschluss-element 54 mit einem Erdungsleiter der externen Energieversorgungsleitung elektrisch koppelbar. Alternativ ist das Gehäuseteil 30 komplett aus Metall gefertigt, sodass die Klemmabschnitte 31 dann auch entfallen könnten.

Wie ferner zu erkennen, ist das Betriebsgehäuse 50 in Richtung Gehäuseteil 20 offen, weist also an dieser Seite vorzugsweise keine Außenwand auf. Das Gehäuseteil 20 weist dementsprechend an der dem Betriebsgehäuse 50 zugewandten Seite eine Durchgangsöffnung 22 auf. Die Durchgangsöffnung 22 entspricht in ihren Außenabmessungen exemplarisch im Wesentlichen den Innenabmessungen der offenen Seite des Betriebsgehäuses 50. Damit entsteht eine räumliche Verbindung zwischen dem Innenraum 5 und einem später näher erläuterten Aufnahmeraum 57 des Betriebsgehäuses 50. Dies ermöglicht, ein im Gehäuse 50 aufgenommenes, ebenfalls später näher erläutertes Betriebsgerät 70 mit den hier vier Leiterplatten 4 elektrisch zu koppeln und damit betreiben zu können.

Figur 3 zeigt eine Explosionsansicht der Leuchte 1 von Figur 1 von derselben Seite wie in Figur 1.

Die Gehäuseteile 20, 30 und das Betriebsgehäuse 50 sind dabei aneinander angebracht bzw. miteinander einstückig ausgebildet dargestellt. Das Betriebsgehäuse 50 ist an der hier nach vorne weisenden Stirnseite geöffnet dargestellt. Es weist innen einen Hohlraum auf, der den Aufnahmeraum 57 bildet und im gezeigten Beispiel in Richtung nicht bezeichneten Innenraum 5 offen ist. Zwischen dem Deckel 51 und dem Betriebsgehäuse 50 ist vorzugsweise eine Dichtung 10 angeordnet. Die Dichtung 10 ist mittels des Deckels 51 und der Schrauben 52 auf ein stirnseitiges Ende des Betriebsgehäuses 50 angepresst anliegend aufgesetzt.

Die Schrauben 52 sind von einer dem Betriebsgehäuse 50 abgewandten Seite des Deckels 51 durch korrespondierende Durchgangsöffnungen 58 des Deckels 51 hindurch geführt und in eine korrespondierende von hier vier im Betriebsgehäuse 50 stirnseitig ausgebildeten Schrauböffnungen 56 eingeschraubt. Die Schrauben 52 fixieren somit den Deckel 51 am Betriebsgehäuse 50, und dadurch ist die Dichtung 10 auf das zugewandte, stirnseitige Ende des Betriebsgehäuses 50 angepresst anliegend aufgesetzt. Zu diesem Zweck ist die Dichtung 10 beispielhaft umlaufend ausgebildet und weist demzufolge eine Durchgangsöffnung 12 auf.

Im Innenraum 57 ist das Betriebsgerät 70 angeordnet, das zum Betrieb der nicht weiter abgebildeten Leiterplatten 4 vorgesehen ist. Das Betriebsgerät 70 umfasst hauptsächlich eine im Querschnitt beispielhafte L-förmige Halterung 74, an deren Enden Halter 78 angeordnet sind. Die Halter 78 dienen dem stirnseitigen Halten eines Pakets, bestehend im Wesentlichen aus mehreren Akkumulatoren 71 und vorzugsweise einer seitlich daran angeordneten Steuerschaltung 79.

Die Halter 78 dienen vorteilhafterweise nicht nur dem mechanischen Halten dieser Anordnung 71, 79 sondern ferner dem elektrischen Anschluss bzw. Koppeln oder Durchführen von elektrischen Anschlussleitungen zu dieser Anordnung 71, 79 von außen. Um die Anordnung 71, 79 mit elektrischer Energie versorgen zu können, ist vorzugsweise im Deckel 51 das vorgenannte Schraubteil 53 eingeschraubt, das nach außen die Form einer Mutter hat, und in deren Mitte das Anschlusselement 54 beispielsweise in Form eines Steckerteils angeordnet ist. Dieses Steckerteil dient dem Aufstecken eines korrespondierenden Buchsenelements, das weder dargestellt noch in der Beschreibung näher erläutert wird. Die daraus resultierende Buchsen-Stecker-Verbindung ermöglicht sowohl eine mechanische als auch eine elektrische Kopplung einer nicht dargestellten externen Energie- und/oder Datenleitung mit der Anord-nung 71, 79.

Das Betriebsgehäuse 50 weist im gezeigten Beispiel an dem Innenraum 57 zugewandten, einander gegenüberliegenden Innenseiten vorzugsweise jeweils eine Schiene 55 auf, von denen nur eine ansatzweise sichtbar ist. Die Schienen 55 erstrecken sich aufeinander zu und verlaufen parallel zueinander in Einschieberichtung der Halterung 74, also vorzugsweise parallel zur Längserstreckung des Betriebsgehäuses 50. Sie dienen dem Einführen der Halterung 74 in das Betriebsgehäuse 50 und somit zum Positionieren und gegebenenfalls form- und/oder kraftschlüssigen Fixieren der Halterung 74 und damit des gesamten Betriebsgerätes 70 im Betriebsgehäuse 50. Dies ermöglicht, das Betriebsgerät 70 lediglich mittels Einschiebens zu montieren, zusätzliche Befestigungselemente wie Schrauben oder dergleichen sind nicht erforderlich. Die Halterung 74 weist in etwa mittig einen Führungsabschnitt 77 auf, der so geformt ist, dass er in das Betriebsgehäuse 50 eingeschoben werden kann und dabei das Betriebsgerät 70 im Betriebsgehäuse 50 wie bei einer Feder-Nut-Verbindung entsprechend geführt wird.

Der Führungsabschnitt 77 kann auch entfallen oder mehrfach auftreten. Gibt es den Führungsabschnitt 77 nicht, übernimmt die Halterung 74 selbst die Führung. Zu diesem Zweck ist sie dann im Querschnitt umlaufend ausgebildet oder in Richtung Gehäuseteil 20 offen.

Figur 4 zeigt eine Schnittansicht der Leuchte 1 von Figur 1 entlang einer Linie A-A in Figur 1.

Zu erkennen sind die beiden Gehäuseteile 20, 30 sowie das darüber angeordnete Betriebsgehäuse 50. Wie zu erkennen, ist eine Energieversorgungsleitung 72 durch das Betriebsgehäuse 50 hindurch komplett durchgehend angeordnet. Über Anschlusselemente 73, 76 ist die Anordnung 71, 79 mit der Leitung 72 elektrisch gekoppelt. Die Anschlusselemente 2, 54 sowie 73 und 76 dienen hauptsächlich dem mechanischen Fixieren der Leitung 72. Wird eine Wartung vorgenommen, beispielsweise, um Akkumulatoren 71 zu tauschen, wird der Deckel 51 abgezogen, und das Betriebsgerät 70 wird herausgezogen. Die Leitung 72 ist relativ lang ausgebildet und ermöglicht so, das Betriebsgerät 70 herausziehen zu können, ohne die elektrische Energieversorgung abziehen zu müssen.

Zusammenfassend ist das Betriebsgerät 70 (hier mit Akkumulatoren 71) innerhalb des Betriebsgehäuses 50 an der Halterung 74 als herausnehmbarer Träger angeordnet. Nach Entfernen des Deckels 51 kann die Halterung 74 stirnseitig aus dem Betriebsgehäuse 70 herausgezogen werden. D. h. für Wartungsarbeiten ist das Betriebsgerät 70 dann frei zugänglich. Um zu verhindern, dass sich hierbei Probleme hinsichtlich der Verkabelung des Betriebsgeräts 70 mit den Leuchtmitteln 6 ergeben, ist das Betriebsgerät 70 vorzugsweise über eine entsprechend lang bemessene Kabelschlaufe mit der LED-Platine verbunden. Das heißt, das Betriebsgerät wird aus dem Zusatzgehäuse herausgezogen, bleibt jedoch trotz allem dauerhaft über das Kabel mit den Lichtquellen verbunden.

Schließlich sind hier an den Haltern 78 in Richtung Betrachter hervorstehende Vorsprünge 75 ausgebildet. Die Vorsprünge 75 sind vorzugsweise so ausgebildet, dass sie in Figur 3 oberhalb der gegenüberliegenden Schiene 55 zu liegen kommen und damit die Halterung 74 im Betriebsgehäuse 50 entlang deren Montage- bzw. Einschiebewegs im Betriebsgehäuse 50 führen. Die Vorsprünge 74 sind vorteilhafterweise auch an der hier nicht sichtbaren, gegenüberliegenden Seite der Halter 78 ausgebildet.

Figur 5 zeigt eine Schnittansicht gemäß Figur 4 mit einer abgewandelten Leuchte 1.

Wie zu erkennen, fehlt hier die Leitung 72. Stattdessen ist die Anordnung 71, 79 über Steckverbinder mit den Anschlusselementen 73, 76 mechanisch und elektrisch gekoppelt. Die Energiezufuhr von außen erfolgt über das Anschlusselement 2 und/oder das Anschlusselement 54. D. h. im Inneren des Betriebsgehäuses 50 befinden sich vorzugsweise überhaupt keine Leitungen. Dies vereinfacht zum einen die Montage, da das Betriebsgerät 70 nur noch eingeschoben werden muss und ein Leitungsknick nicht zu befürchten ist. Zum anderen kann die Verdrahtung dahingehend vereinfacht werden, dass zwischen möglicherweise mehreren, aneinander angeordneten Leuchten 1 einfach nur eine Leitung verlegt werden muss. Alternativ kann die elektrische Kopplung über ein Rahmengestell erfolgen, das im Rahmen der Erfindung nicht näher beschrieben wird.

Figur 6 zeigt einen Ausschnitt der Leuchte 1 von Figur 5 vergrößert im Detail, und zwar deren linken Bereich in Figur 5.

Hier sind besonders gut die Gehäuseteile 20, 30 zu erkennen, zwischen denen die vorzugsweise umlaufend angeordnete Dichtung 7 angeordnet ist. Die Dichtung 7 steht mit dem Gehäuseteil 20 über einen daran vorzugsweise ebenfalls umlaufend angeformten bzw. ausgebildeten Vorsprung 23 form- und/oder kraftschlüssig in Eingriff.

Im Innenraum 5 befindet sich die Leiterplatte 4 mit darauf angebrachten Leuchtmitteln 6, die in Richtung Gehäuseteil 30, das vorzugsweise vollständig aus transparentem Material hergestellt ist, durch das Gehäuseteil 30 hindurch nach außen ihr Licht abstrahlen, hier also nach unten und vom Betriebsgehäuse 50 weg.

Zwischen Gehäuseteil 30 und Leiterplatte 4 ist im gezeigten Beispiel noch ein Lichtelement 8 exemplarisch in Form einer flächenartigen Prismenanordnung angeordnet. Die Anordnung kann mittels Einklemmens zwischen Leiterplatte 4 und Gehäuseteil 30 erfolgen, oder aber das Lichtelement 8 ist an der Leiterplatte 4 oder am Gehäuseteil 30 angebracht bzw. einstückig mit dem Gehäuseteil 30 ausgebildet.

Der Halter 78 koppelt beispielhaft mit der Steuerschaltung 79, die für das Betreiben der Leiterplatten 4 und der darauf angebrachten Leuchtmittel vorgesehen ist. Eine elektrische Kopplung mit der Leiterplatte 4 kann beispielsweise über den Vorsprung 75 und die vorstehend genannte Schiene 55 erfolgen. Die Vorsprung 75 und die in Kontakt stehende Schiene 55 haben dann die Funktion von Stromschienen. Die Schiene ist in der gezeigten Darstellung nicht sichtbar. D. h. das Einschieben des Betriebsgeräts 70 reicht aus, um das Betriebsgerät mit den Leuchtmitteln 6 elektrisch zu koppeln. Dies vereinfacht die Montage weiterhin.

Der Deckel 51 weist an seiner dem Betriebsgehäuse 50 zugewandten Seite einen hier umlaufend ausgebildeten Vorsprung 59 auf. Der Vorsprung 59 steht vom sonstigen Deckel 51 in Richtung Betriebsgehäuse 50 hervor und verjüngt sich in Richtung freies Ende. Dadurch ist es dem Deckel 51 möglich, einen ihm zugewandten, ebenfalls vorzugsweise umlaufend ausgebildeten Vorsprung 11 der Dichtung 10 zwischen sich und dem ihm zugewandten stirnseitigen Ende des Betriebsgehäuses 50 einzuklemmen. Dies erfolgt mittels Festziehens der Schrauben 52, wodurch der Deckel 51 hier mit dem Anschlusselement 54 in Richtung Betriebsgehäuse 50 gedrängt wird. Dadurch gelangen der Deckel 51, die Dichtung 10 und das Betriebsgehäuse 50 miteinander vorzugsweise zumindest flüssigkeitsabdichtend in Anlage. D. h. durch diese Anordnung ist die Leuchte 1 auch in diesem Bereich gegen den Eintritt von Feuchtigkeit schützbar, sodass die gesamte Leuchte 1 als Feuchtraumleuchte genutzt werden kann.

Die Erfindung ist nicht auf die vorgeschriebenen Ausführungsformen beschränkt.

Ist die Funktion als Feuchtraumleuchte nicht notwendig, kann bzw. können die Dichtung/en 7, 10 entfallen oder weniger abdichtend ausgebildet und/oder angeordnet sein.

Die Gehäuseteile 20, 30 können, anstatt mit einer Dichtung 7, 10 versehen zu sein, auch miteinander verklebt oder sonst wie aneinander angebracht sein. Beispielsweise eignet sich dazu PU-Schaum oder Silikonkleber. Das Gleiche gilt für die Befestigung des Betriebsgehäuses 70 in Bezug auf das Gehäuseteil 30. Selbst wenn alle drei Gehäuse(teile) 20, 30, 50 unlösbar beispielsweise mittels Verklebens aneinander befestigt wären, wäre das Betriebsgerät 70 weiterhin durch die Öffnung 51 hindurch zugänglich.

Der Zusammenbau der Leuchte 1 kann erfolgen, indem das Gehäuseteil 30 entfernt ist. D. h. die Leuchte 1 könnte theoretisch bereits an eine Wand oder an ein Gestell angebracht werden und danach montiert werden. Oder aber das Betriebsgerät 70 wird, wie vorstehend erläutert, durch die Durchgangsöffnung 58 hindurch eingeschoben und mit den Leuchtmitteln 6 elektrisch gekoppelt.

Durch die räumliche Trennung von Betriebsgerät 70 und Leuchtmitteln 6 ist es möglich, besonders flachbauende Leuchtkörper bzw. Leuchtgehäuse mittels der Gehäuseteile 20, 30 herzustellen. Diese können sehr flach auf der Wand aufliegen. Unschöne Klammern müssen nicht mehr verbaut werden, auch wenn sie in Bezug auf Figur 2 dargestellt sind. Insbesondere ermöglicht die klammerfreie Montage der Gehäuseteile 20, 30 aneinander eine geringere oder gar keine mechanische Spannung in einem oder beiden Gehäuseteilen 20, 30.

Die Halterung 74 kann auch Teil der elektrischen Kopplung sein. Ist sie aus einem stromleitenden Material gefertigt, oder weist sie elektrische Kopplungswege ähnlich Leiterbahnen auf einer Leiterplatte auf, kann sie beispielsweise als Erdung dienen. Das Betriebsgerät 70 wird über die Halterung 74 beispielsweise über die Schiene 55 mit dem Betriebsgehäuse 50 elektrisch gekoppelt und damit über einen damit elektrisch gekoppelten Erdungsanschluss geerdet.

Ist die Halterung 74 käfigartig gestaltet, kann sie eine elektromagnetische Abschirmung für das Betriebsgerät 70 bieten.

Anstelle des Einschiebens kann die Halterung 74 selbstredend in jeder bekannten Art und Weise am Betriebsgehäuse 50 lösbar oder unlösbar befestigt sein, wie beispielsweise mittels Verklemmens, Verrastens, Verklebens usw.

Das Lichtelement 8 kann entfallen oder durch jede andere Art von Lichtelement ersetzt sein. Beispielsweise kann es wie eine Milchglasscheibe ausgebildet sein, sodass die Leuchte 1 trotz punktuell leuchtender Lichtelemente 6 ein diffuses Licht ausstrahlt.

Anstelle von LEDs kann jede Art von Leuchtmittel zum Einsatz kommen, beispielsweise auch eine OLED. Wesentlich an der Erfindung ist, dass die Bauhöhe des durch die Gehäuseteile 20, 30 bildbaren Leuchtengehäuses nur noch von den Leuchtelementen 6 (ggf. inkl. Leiterplatte(n) 4) abhängt, nicht aber mehr von der Verkabelung oder von einem notwendigen Betriebsgerät 70.

Anstelle an einer Wand oder Decke eines Raums kann die Leuchte 1 an einem Gestell montiert sein, das beispielsweise hinter einer abgehangenen Decke angeordnet ist. Das Gestell könnte dann beispielsweise die Erdung der Leuchte 1 übernehmen.

Die Modularität des gesamten Aufbaus der Leuchte 1 ermöglicht einen schnellen Austausch etwaig defekter Teile der Leuchte 1.

Durch die Erfindung kann das eigentliche Leuchtelement, also ohne Betriebsgerät 70, durch eine extrem flache Baueinheit gebildet sein, bietet sich also insbesondere für Leuchten mit flachem Design an.

Die Baueinheit mit der flächigen LED-Matrix ist dabei an der Unterseite durch ein flächiges Lichtabgabeelement hier in Form des Gehäuseteils 30 verschlossen und wird gleichzeitig auch an ihrem Umfang sowie an ihrer Rückseite, die mittels des Gehäuseteils 20 gebildet wird, dichtend durch das so gebildete Gehäuseteil ummantelt. Das Betriebsgerät 70 selbst ist nunmehr nicht in dieser Baueinheit angeordnet sondern in einem mittels des Betriebsgehäuses 50 ausgebildeten Zusatzgehäuse. Das Zusatzgehäuse 50 ist an der Rückseite der Baueinheit angeordnet ist. Die Rückseite ist dabei die dem Gehäuseteil 30 abgewandte Seite des Gehäuseteils 20. Das Zusatzgehäuse ist vorzugsweise länglich ausgeführt und eben insbesondere für die Aufnahme des Betriebsgeräts 70 sowie gegebenenfalls auch eines oder mehrerer Akkus 71 ausgelegt. Das Betriebsgehäuse 50 wird dichtend mit dem eigentlichen Leuchtengehäuse 20, 30 bzw. der oben erwähnten Baueinheit verbunden, was einerseits mit Hilfe einer Verschraubung erzielt wird und andererseits durch Verkleben des Anbaugehäuses mit dem eigentlichen Leuchtengehäuse sichergestellt werden kann. Es verbleibt lediglich im vorliegenden Fall stirnseitig die Öffnung 58, über welche Zugang zum Innenraum 57 des Zusatzgehäuses 50 erhalten wird. Die Öffnung 58 kann mithilfe des vorzugsweise abschraubbaren Deckels 51 verschlossen bzw. geöffnet werden, wobei dann in diesem Bereich mit Hilfe eines O-Rings als Dichtung 10 eine Abdichtung erzielt wird. Wie bereits erwähnt, ist gemäß dem Ausführungsbeispiel der abnehmbare Deckel 51 der einzige Bereich, über den Zugang zum Innenraum 57 des Zusatzgehäuses 50 sowie zur eigentlichen Leuchte erhalten wird, so dass der O-Ring als einzige Dichtungsmaßnahme ausreichend sein kann.

Anstelle der in Figur 4 dargestellten, relativ langen Anschlussleitung 72 im Inneren des Betriebsgehäuses 50, die zu einer Kabelschlaufe gelegt ist, könnte diese Anschlussleitung auch kürzer ausgeführt sein. In diesem Fall müsste dann eine entsprechende Klemme beispielsweise hinter dem Deckel 51 gesetzt und über diesen zugänglich gemacht werden, über die dann das wahlweise Lösen und Verbinden der Verkabelung erfolgt. Oder aber es gibt einen anderen Anschluss beispielsweise in Form der vorgenannten Stecker-Buchsen-Verbindung.

Das Vorsehen von zwei Anschlusselementen 2, 54 insbesondere an der dem Deckel 51 abgewandten Seite des Betriebsgehäuses 50 ist nur erforderlich, wenn die Leuchte 1 im Rahmen einer Durchgangsverdrahtung mit mehreren anderen Leuchten elektrisch verbunden werden soll. Diese Verdrahtung ist allerdings nicht zwingend erforderlich, d. h. das entsprechende Anschlusselement 2, 54 kann entfallen. Im Fall des Deckels 51 würde dies auch das Schraubteil 53 betreffen.

Die Anschlusselemente 2, 54 können einzeln oder insgesamt entfallen. Zudem können sie in jedweder Ausprägung gestaltet sein, beispielsweise als Anschluss gemäß dem USB-Standard, wenn die Leuchtmittel 6 einen entsprechend geringen Energiebedarf haben.

Das Betriebsgerät 70 kann einen Spannungswandler beispielsweise in Form eines Transformators beinhalten, sodass die Leuchtmittel 6 an eine Wechselspannung angeschlossen werden können, obwohl sie eine Gleichspannung erfordern.

Auch kann das Betriebsgerät 70 gegen ein anderes getauscht werden, wenn es defekt ist oder sich die Parameter des Leuchtmittelbetriebs ändern, beispielsweise wenn die Anschlussspannung beispielsweise von Wechselspannung auf Gleichspannung oder umgekehrt geändert wird. Ein anderer Fall kann sein, dass die Leuchte 1 von einem autarkem auf einen zentral gesteuerten Betrieb beispielsweise im Rahmen einer Gebäudevernetzung umgestellt werden soll. Dann benötigt die Leuchte 1 zusätzlich die Möglichkeit des Datenaustauschs mit einer Gebäudezentrale oder einer andersartigen Steuerzentrale. Oder aber es soll eine Kommunikation von Leuchte zu Leuchte realisiert werden, damit eine Leuchte eine andere aktivieren kann, wenn beispielsweise ein Sensor in der Leuchte feststellt, dass sich ein Objekt in Richtung einer unmittelbar benachbarten Leuchte bewegt.

Auch wenn die Erfindung insbesondere bei flach bauenden LEDs als Leuchtmittel 6 von Vorteil ist, da dadurch besonders flach ausgeführte Feuchtraumleuchten realisierbar sind, ist die Erfindung selbstverständlich auf alle anderen Arten von Leuchten anwendbar.

Im Ergebnis bietet die Erfindung eine sehr einfach aufgebaute und zu montierende und an verschiedene Einsatzgebiete anpassbare und nachrüstbare Leuchte, die insbesondere in Feuchträumen, wie Badezimmern, eingesetzt werden kann und trotzdem sehr einfach zu montieren und zu warten ist.

### Bezugszeichenliste

- 1: Leuchte
- 2: Anschlusselement
- 3: Durchgangsöffnung
- 4: Leiterplatte
- 5: Innenraum
- 6: Leuchtmittel
- 7: Dichtung
- 8: Lichtelement

- 10: Dichtung
- 11: Vorsprung
- 12: Durchgangsöffnung

- 20: Gehäuseteil
- 21: Klemmabschnitt
- 22: Durchgangsöffnung
- 23: Vorsprung

- 30: Gehäuseteil
- 31: Klemmabschnitt

- 40: Klammer
- 41: Vorsprung
- 42: Ausnehmung

- 50: Betriebsgehäuse
- 51: Deckel
- 52: Schraube
- 53: Schraubteil
- 54: Anschlusselement
- 55: Schiene
- 56: Schrauböffnung
- 57: Aufnahmeraum
- 58: Durchgangsöffnung
- 59: Vorsprung

- 60: Klammer
- 61: Schrauböffnung
- 62: Spannabschnitt

- 70: Betriebsgerät
- 71: Akkumulator
- 72: Leitung
- 73: Anschlusselement
- 74: Halterung
- 75: Vorsprung
- 76: Anschlusselement
- 77: Führungsabschnitt
- 78: Halter
- 79: Steuerschaltung

## Patentansprüche

1. Leuchte (1), aufweisend
- einen Leuchtabschnitt mit
. zumindest einem Leuchtmittel (6) und
. einem dieses einfassenden Leuchtengehäuse (20, 30), sowie
- einen Betriebsabschnitt mit
. einem Betriebsgerät (70) und
. einem dieses einfassenden Betriebsgehäuse (50),
wobei das Leuchtengehäuse (20, 30) und das Betriebsgehäuse (50) so zueinander angeordnet sind, dass beide Gehäuse (20, 30; 50) das zumindest eine Leuchtmittel (6) und das Betriebsgerät (70) nach außen in Bezug auf die Leuchte (1) zumindest feuchtigkeitsdicht umschließen, wobei das Betriebsgehäuse (50) an einer dem Leuchtengehäuse (20, 30) nicht zugewandten, ersten Seite eine erste Durchgangsöffnung aufweist, die mittels eines lösbar angebrachten Deckels (51) verschlossen ist, und wobei das Betriebsgerät (70) so ausgebildet ist, dass es durch die erste Durchgangsöffnung hindurch von außen in Bezug auf die Leuchte (1) einsetzbar und herausnehmbar ausgebildet und angeordnet ist wobei das Betriebsgehäuse (50) an einem Gehäuseteil des Leuchtengehäuses (20, 30) befestigt ist,
wobei das Betriebsgehäuse (50) an einer dem Leuchtengehäuse (20, 30) nicht zugewandten, zweiten Seite eine zweite Durchgangsöffnung (3) aufweist, durch die hindurch das Betriebsgerät (70) mit zumindest einer externen Energieversorgungsleitung (72) elektrisch koppelbar gestaltet ist, und wobei die erste Seite des Betriebsgehäuses (50) der zweiten Seite des Betriebsgehäuses (50) gegenüberliegt.

2. Leuchte (1) gemäß Anspruch 1, wobei zwischen beiden Gehäusen (20, 30; 50) zumindest ein offener Durchgang (22) besteht, durch den hindurch das Betriebsgerät (70) mit dem zumindest einen Leuchtmittel (6) elektrisch gekoppelt ist.

3. Leuchte (1) gemäß Anspruch 2, wobei der Durchgang (22) gebildet ist, indem beide Gehäuse (20, 30; 50) der Leuchte (1) an ihren einander zugewandten Seiten in einem Überlappungsbereich zumindest teilweise offen ausgebildet sind.

4. Leuchte (1) gemäß einem der vorhergehenden Ansprüche, wobei beide Gehäuse (20, 30; 50) einstückig miteinander ausgebildet sind.

5. Leuchte (1) gemäß einem der Ansprüche 1 bis 3, wobei beide Gehäuse (20, 30; 50) mittels zweier separater Teile (20, 30; 50) ausgebildet sind, die aneinander befestigt sind.

6. Leuchte (1) gemäß Anspruch 5, wobei
• zwischen beiden Gehäusen (20, 30; 50) eine Dichtung (7) angeordnet ist, die
- an einer ersten, einem der beiden Gehäuse (20, 30; 50) zugewandten Seite
• an dem einen Gehäuse (20, 30; 50) zumindest flüssigkeitsabdichtend anliegt oder
• mit dem einen Gehäuse (20, 30; 50) flüssigkeitsdicht verklebt ist sowie
- an einer zweiten, dem anderen der beiden Gehäuse (50; 20, 30) zugewandten Seite
• an dem anderen Gehäuse (50; 20, 30) zumindest flüssigkeitsabdichtend anliegt oder
• mit dem anderen Gehäuse (50; 20, 30) flüssigkeitsdicht verklebt ist oder
• beide Gehäuse (20, 30; 50) miteinander flüssigkeitsabdichtend verklebt sind.

7. Leuchte (1) gemäß einem der Ansprüche 1 bis 6, wobei das Betriebsgehäuse (50) im Bereich des Deckels (51) nach außen in Bezug auf die Leuchte (1) zumindest flüssigkeitsabgedichtet ist,
wobei die Abdichtung vorzugsweise zwischen Deckel (51) und Betriebsgehäuse (50) entsteht, indem
• der Deckel (51) im Kontaktbereich mit dem Betriebsgehäuse (50) aus einem zumindest flüssigkeitsabdichtenden Material gebildet ist und/oder
• zwischen dem Deckel (51) und dem Betriebsgehäuse (50) eine Dichtung (10) angeordnet ist, sodass das Betriebsgehäuse (50) im Kontaktbereich mit dem Deckel (51) nach außen zumindest flüssigkeitsabgedichtet ist.

8. Leuchte (1) gemäß einem der vorhergehenden Ansprüche, wobei das Betriebsgerät (70) als Modul ausgebildet ist.

9. Leuchte (1) gemäß Anspruch 8, wobei das Betriebsgerät (70) eine Halterung (74) umfasst, an der elektrische Funktionselemente (71, 79) des Betriebsgeräts (70) angebracht sind.

10. Leuchte (1) gemäß einem der Ansprüche 1 bis 9, wobei in die zweite Durchgangsöffnung (3) ein Anschlusselement (2) vorzugsweise lösbar eingesetzt ist, das
• mit dem Betriebsgerät (70) elektrisch gekoppelt ist und
• an einer dem Betriebsgerät (70) abgewandten Seite gestaltet ist, mit der zumindest einen Energieversorgungsleitung (72) elektrisch gekoppelt zu werden.

11. Leuchte (1) gemäß Anspruch 10, wobei das Betriebsgehäuse (50) im Bereich des Anschlusselements (2) nach außen zumindest flüssigkeitsabgedichtet ist,
wobei die Abdichtung vorzugsweise zwischen Betriebsgehäuse (50) und Anschlusselement (2) entsteht, indem
• das Anschlusselement (2) im Kontaktbereich mit dem Betriebsgehäuse (50) aus einem zumindest flüssigkeitsabdichtenden Material gebildet ist und/oder
• zwischen dem Anschlusselement (2) und dem Betriebsgehäuse (50) eine Dichtung angeordnet ist, sodass das Betriebsgehäuse (50) im Kontaktbereich mit dem Anschlusselement (2) nach außen in Bezug auf die Leuchte (1) zumindest flüssigkeitsabgedichtet ist.

12. Leuchte (1) gemäß einem der Ansprüche 1 bis 11, wobei die erste und die zweite Seite gebildet sind mittels zwei verschiedenen einander gegenüberliegenden Wandabschnitten des Betriebsgehäuses (50).

## Claims

1. Luminaire (1) comprising:
- a lighting section with
. at least one light source (6) and
. a luminaire housing (20, 30) enclosing this, as well as
- an operating section with
. an operating apparatus (70) and
. an operating housing (50) enclosing this
wherein the luminaire housing (20, 30) and the operating housing (50) are so arranged with respect to one another that the two housings (20, 30; 50) comprise the at least one light source (6) and the operating device (70) at least in a moisture-tight manner outwards with respect to the luminaire (1),
wherein the operating housing (50) comprises a first passage opening, which is closed by means of a detachably mounted cover (51) on a first side not facing the luminaire housing (20, 30), and
wherein the operating device (70) is so designed and arranged that it may be inserted and removed from the outside with respect to the luminaire (1) through the first through-opening,
wherein the operating housing (50) is fastened to a housing part of the luminaire housing (20,30),
wherein the operating housing (50) has a second passage opening (3) on a second side not facing the lamp housing (20, 30) through which the operating device (70) is electrically coupled to at least one external power supply line (72),
wherein the first side of the operating housing (50) lies opposite the second side of the operating housing (50).

2. Luminaire (1) according to claim 1, wherein at least one open passage (22) is arranged between the two housings (20, 30; 50) and through which the operating device (70) is electrically coupled to the at least one light source (6).

3. Luminaire (1) according to claim 2, wherein the passage (22) is formed in such a way that the two housings (20, 30; 50) of the luminaire (1) are at least partially open in an overlapping region at their mutually facing sides.

4. Luminaire (1) according to one of the preceding claims, wherein the two housings (20, 30; 50) are integrally formed with one another.

5. Luminaire (1) according to one of the claims 1 to 3, wherein the two housings (20, 30; 50) are formed by means of two separate parts (20, 30; 50) which are fastened to one another.

6. Luminaire (1) according to claim 5, wherein
• a seal (7) is arranged between the two housings (20, 30; 50),
- on a first side facing one of the two housings (20, 30; 50),
- against which the one housing (20, 30; 50) is at least sealed liquid-tight, or
- which is liquid-tightly bonded to the one housing (20, 30; 50), as well as
- on a second side facing the other of the two housings (50; 20, 30)
- against which the other housing (50; 20, 30) is at least sealed liquid-tight, or
- which is liquid-tightly bonded to the other housing (50, 20; 30), or
• wherein both housings (20, 30; 50) are liquid-tightly bonded to one another.

7. Luminaire (1) according to one of the claims 1 to 6,
wherein the operating housing (50) is at least sealed fluid-tight in the region of the cover (51) towards the outside with respect to the luminaire (1)
wherein the seal is preferably produced between the cover (51) and the operating housing (50), wherein
• the cover (51) is formed from an at least liquid-sealing material in the contact region with the operating housing (50), and/or
• a seal (10) is arranged between the cover (51) and the operating housing (50), so that the operating housing (50) is at least sealed towards the outside in the contact region with the cover (51).

8. Luminaire (1) according to one of the preceding claims, wherein the operating device (70) is designed as a module.

9. Luminaire (1) according to claim 8, wherein the operating device (70) comprises a holder (74) on which electrical functional elements (71, 79) of the operating device (70) are mounted.

10. Luminaire (1) according to one of the claims 1 to 9, wherein a connection element (2) is preferably detachably inserted into the second passage opening (3), and
• is electrically coupled to the operating device (70), and
• is designed on a side facing away from the operating device (70), with which at least at least one power supply line (72) is to be electrically coupled.

11. Luminaire (1) according to claim 10, wherein the operating housing (50) is sealed liquid-tight towards the outside in the region of the connecting element (2), and
wherein the seal is preferably produced between the operating housing (50) and the connecting element (2), wherein
• the connecting element (2) in the contact region with the operating housing (50) is formed from a material which at least seals liquid-tight, and/or
• wherein a seal is arranged between the connecting element (2) and the operating housing (50), so that the operating housing (50) is at least sealed fluid-tight in the contact region with the connecting element (2) towards the outside with respect to the luminaire (1).

12. Luminaire (1) according to one of the claims 1 to 11,
wherein the first and the second side are formed by two different wall sections of the operating housing (50) lying opposite one another.

## Revendications

1. Luminaire (1), présentant
- un tronçon d'éclairage avec
. au moins un moyen d'éclairage (6) et
. un boîtier de luminaire (20, 30) entourant ce moyen, ainsi
- qu'un tronçon de fonctionnement avec
. un appareil de fonctionnement (70) et
. un boîtier de fonctionnement (50) entourant cet appareil,
le boîtier de luminaire (20, 30) et le boîtier de fonctionnement (50) étant disposés l'un par rapport à l'autre de telle sorte que les deux boîtiers (20, 30 ; 50) enferment de façon au moins étanche à l'humidité le moyen d'éclairage (6) au moins au nombre de un et l'appareil de fonctionnement (70) vers l'extérieur par rapport au luminaire (1),
le boîtier de fonctionnement (50) présentant, sur un premier côté non tourné vers le boîtier de luminaire (20, 30), une première ouverture de passage qui est fermée au moyen d'un couvercle (51) mis en place de façon détachable, et
l'appareil de fonctionnement (70) étant constitué de telle sorte qu'il est constitué et disposé de façon à pouvoir être introduit à travers la première ouverture de passage à partir de l'extérieur par rapport au luminaire (1) et à pouvoir être extrait,
le boîtier de fonctionnement (50) étant fixé sur une partie de boîtier du boîtier de luminaire (20, 30),
le boîtier de fonctionnement (50) présentant, sur un deuxième côté non tourné vers le boîtier de luminaire (20, 30), une deuxième ouverture de passage (3) à travers laquelle l'appareil de fonctionnement (70) est formé de façon à pouvoir être couplé électriquement à au moins une ligne d'alimentation en énergie (72) externe, et
le premier côté du boîtier de fonctionnement (50) est situé en face du deuxième côté du boîtier de fonctionnement (50).

2. Luminaire (1) selon la revendication 1, au moins un passage (22) ouvert étant présent entre les deux boîtiers (20, 30 ; 50), à travers lequel l'appareil de fonctionnement (70) est couplé électriquement au moyen d'éclairage (6) au moins au nombre de un.

3. Luminaire (1) selon la revendication 2, le passage (22) étant formé par le fait que les deux boîtiers (20, 30 ; 50) du luminaire (1) sont, sur leurs côtés tournés l'un vers l'autre, constitués de façon au moins partiellement ouverte dans une zone de chevauchement.

4. Luminaire (1) selon l'une des revendications précédentes, les deux boîtiers (20, 30 ; 50) étant constitués d'un seul tenant l'un avec l'autre.

5. Luminaire (1) selon l'une des revendications 1 à 3, les deux boîtiers (20, 30 ; 50) étant constitués au moyen de deux parties (20, 30 ; 50) séparées qui sont fixées l'une à l'autre.

6. Luminaire (1) selon la revendication 5,
• un joint d'étanchéité (7) étant disposé entre les deux boîtiers (20, 30 ; 50), lequel
- sur un premier côté tourné vers un des deux boîtiers (20, 30 ; 50),
. est adjacent à un boîtier (20, 30 ; 50) de façon à assurer au moins une étanchéité vis-à-vis des liquides ou
. est assemblé par collage à un boîtier (20, 30 ; 50) de façon étanche aux liquides ainsi que,
- sur un deuxième côté tourné vers l'autre des deux boîtiers (50 ; 20, 30),
. est adjacent à l'autre boîtier (50 ; 20, 30) de façon à assurer au moins une étanchéité vis-à-vis des liquides ou
. est assemblé par collage à l'autre boîtier (50 ; 20, 30) de façon étanche aux liquides, ou
• les deux boîtiers (20, 30 ; 50) étant assemblés par collage l'un à l'autre de façon à assurer une étanchéité vis-à-vis des liquides.

7. Luminaire (1) selon l'une des revendications 1 à 6, le boîtier de fonctionnement (50) étant, dans la zone du couvercle (51), rendu au moins étanche aux liquides vers l'extérieur par rapport au luminaire (1),
l'étanchéité étant réalisée de préférence entre le couvercle (51) et le boîtier de fonctionnement (50) par le fait que,
• dans la zone de contact avec le boîtier de fonctionnement (50), le couvercle (51) est formé dans un matériau assurant au moins une étanchéité vis-à-vis des liquides et/ou,
• un joint d'étanchéité (10) est disposé entre le couvercle (51) et le boîtier de fonctionnement (50) de telle sorte que le boîtier de fonctionnement (50) est au moins rendu étanche aux liquides vers l'extérieur dans la zone de contact avec le couvercle (51).

8. Luminaire (1) selon l'une des revendications précédentes, l'appareil de fonctionnement (70) étant constitué en tant que module.

9. Luminaire (1) selon la revendication 8, l'appareil de fonctionnement (70) comprenant un élément de retenue (74) sur lequel sont mis en place des éléments fonctionnels (71, 79) électriques de l'appareil de fonctionnement (70).

10. Luminaire (1) selon l'une des revendications 1 à 9, un élément de liaison (2) étant disposé dans la deuxième ouverture de passage (3) de préférence de façon détachable, lequel
• est couplé électriquement à l'appareil de fonctionnement (70) et
• est formé sur un côté éloigné de l'appareil de fonctionnement (70) pour être couplé électriquement à la ligne d'alimentation en énergie (72) au moins au nombre de un.

11. Luminaire (1) selon la revendication 10, le boîtier de fonctionnement (50) étant au moins rendu étanche aux liquides vers l'extérieur dans la zone de l'élément de liaison (2), l'étanchéité étant réalisée de préférence entre le boîtier de fonctionnement (50) et l'élément de liaison (2) par le fait que,
• dans la zone de contact avec le boîtier de fonctionnement (50), l'élément de liaison (2) est formé dans un matériau assurant au moins une étanchéité vis-à-vis des liquides et/ou,
• un joint d'étanchéité est disposé entre l'élément de liaison (2) et le boîtier de fonctionnement (50) de telle sorte que, dans la zone de contact avec l'élément de liaison (2), le boîtier de fonctionnement (50) est au moins rendu étanche aux liquides vers l'extérieur par rapport au luminaire (1).

12. Luminaire (1) selon l'une des revendications 1 à 11, le premier et le deuxième côté étant formés au moyen de deux tronçons de paroi différents du boîtier de fonctionnement (50) qui se font face.
